# EUROPÄISCHE PATENTSCHRIFT

(11) **EP 0 849 840 B1**
(45) Veröffentlichungstag und Bekanntmachung des Hinweises auf die Patenterteilung: **04.04.2001**
(21) Anmeldenummer: 97120767.5
(22) Anmeldetag: 26.11.1997
(51) Int. Cl.: H01R 13/658, H01R 13/514

(54) **Hochpoliger geschirmter Kabelstecker**
Multipole screened cable connector
Connecteur blindé multipolaire pour câbles

(30) Priorität: 17.12.1996 DE 19652551
(43) Veröffentlichungstag der Anmeldung: 24.06.1998
(73) Patentinhaber: TYCO Electronics Logistics AG, 9323 Steinach (CH)
(72) Erfinder: Vanbesien, Johan, 8902 Iepen (BE)
(74) Vertreter: Klunker . Schmitt-Nilson . Hirsch

(56) Entgegenhaltungen:
- EP-A- 0 421 373
- EP-A- 0 459 250
- US-A- 4 761 145

## Beschreibung

Die Erfindung betrifft einen hochpoligen geschirmten Kabelstecker mit einem aus zwei leitenden oder leitend ausgebildeten Teilen bestehenden Steckergehäuse, das an zwei einander gegenüberliegenden Seiten mit Schrägflächen ausgebildet ist und das mehrere Kontaktgehäuse aus Isoliermaterial enthält, welche eine Vielzahl von an Adern des Kabels angeschlossenen, mit Kontaktelementen eines Gegensteckverbinders verbindbaren Steckkontakten aufweisen.

In vielen Bereichen, zum Beispiel in der Telekommunikationstechnik, erfolgt die Verkabelung statt an der Rückseite immer häufiger an der Frontseite eines Gerätes. Außerdem werden frontseitig immer mehr Signalleitungen benötigt, die mit hohen Bitraten betrieben werden. Es ist daher eine elektromagnetisch abgeschirmte Ausführung von Kabelsteckern erforderlich, das heißt zumindest eine Abschirmung des Kabelsteckers und der in ihm enthaltenen Kontakte nach außen, häufig aber auch eine Abschirmung von Kontakten oder Signalzweigen untereinander. Außerdem steht nach der europäischen Telekommunikationsnorm ETS 300 119-3 für Frontverkabelungen nur ein sehr beschränkter Raum zur Verfügung. So wird zum Beispiel für ein Gerät "600 x 600" ein Einbauraum inklusive Geräte- oder Baugruppenfrontplatte von 75 mm zugelassen, bei Geräten "600 x 300" beträgt der für eine Frontverkabelung vorgesehene Raum nur noch 40 mm inklusive Frontplatte.

Bisher wurden für Frontverkabelungen unter anderem Koaxialstecker, SUB-D-Stecker und metrische Stecker verwendet. Diese Stecker bieten jedoch im allgemeinen nicht die Möglichkeit, große Mengen von Signalleitungen bei geschirmter Ausführung und engen Einbaubedingungen an einer Frontseite eines Gerätes oder einer Baugruppe anzuschließen.

Ein Kabelstecker der eingangs genannten Art ist aus der EP 0 421 373 A1 bekannt. Dieser Kabelstecker besitzt ein zweiteiliges leitendes Steckergehäuse, das mindestens zwei Kontaktgehäuse mit einer Vielzahl von Steckkontakten aufweist. Die Steckkontakte sind an Adern eines Kabels angeschlossen und als in Kontaktelemente eines Gegensteckverbinders einsteckbare Kontaktstifte ausgebildet. An der Steckseite ist das Steckergehäuse mit zwei seitlichen Laschen ausgebildet, die senkrecht zur Steckrichtung abragen, gegeneinander versetzt und mit einer Durchtrittsbohrung versehen sind. An der der Steckseite abgekehrten Seite besitzt das Steckergehäuse zwei einander gegenüberliegende und gegeneinander geneigte Schrägflächen, zwischen denen sich eine zur Steckseite parallele, flache hintere Stirnseite des Steckergehäuses befindet, an welcher die Kabeleinführung in Steckrichtung des Kabelsteckers erfolgt, das heißt das Kabel ist in Steckrichtung verlaufend zentral am Steckergehäuse angeschlossen. Der bekannte Kabelstecker ist somit in gerader Ausführung mit relativ hohen Seitenwänden ausgebildet und daher weniger für eine Frontverkabelung unter engen Einbaubedingungen geeignet.

Der Erfindung liegt vor allem die Aufgabe zugrunde, einen hochpoligen geschirmten Kabelstecker in einer für eine Frontverkabelung unter engen Einbaubedingungen geeigneten Weise auszubilden.

Diese Aufgabe wird bei einem Kabelstecker der eingangs genannten Art gemäß der Erfindung dadurch gelöst, daß die beiden einander gegenüberliegenden Gehäuseseiten im wesentlichen von den beiden dachartig zu einander angeordneten Schrägflächen gebildet sind und von einer Schrägfläche ein Anschlußstutzen abragt, daß das Kabel mit einem Ende, an welchem der Kabelschirm vom Kabelmantel befreit ist, soweit in den Anschlußstutzen eingeführt ist, daß ein Teilbereich des freigelegten Kabelschirmes aus dem Anschlußstutzen herausragt und daß zur mechanischen und elektrischen Verbindung des Kabelendes bzw. des Kabelschirmes mit dem Anschlußstutzen ein an der Innenseite mit elektrisch leitfähigem Klebstoff ausgebildetes Schrumpfschlauchstück vorgesehen und derart an dem Kabel angeordnet ist, daß es mit seinen endseitigen Abschnitten den Anschlußstutzen bzw. den Kabelmantel und mit einem mittleren Abschnitt den freigelegten Kabelschirm umfaßt.

Bei einem derartigen Kabelstecker wird durch die dachartig zueinander angeordneten Schrägflächen und durch den an einer Schrägfläche vorgesehenen Kabelanschluß eine abgewinkelte Bauform mit einer niedrigen Bauhöhe des Steckergehäuses erreicht. Da der Kabelanschluß ohne starre Verbindungselemente, wie zum Beispiel Verschraubungen, Crimphülsen, Kabelklemmen oder dergleichen lediglich mittels eines speziellen Schrumpfschlauchstückes realisiert ist, wird auch im engeren Bereich des Kabelanschlusses wenig Einbauhöhe benötigt. Ein Kabel kann daher eng abgewinkelt, das heißt eng mit einem zulässigen Radius zu dem Anschluß hin- bzw. von diesem weggeführt werden. Aufgrund der im wesentlichen von den dachartigen Schrägflächen gebildeten Seiten eines Steckergehäuses ist diese enge Kabelführung auch bei nahe benachbarten Kabelstekkern möglich, da die dem jeweiligen Kabelanschluß gegenüberliegende Schrägfläche eines Steckergehäuses frei ist und somit die enge Kabelführung auch eines nahe benachbarten Kabelsteckers nicht behindert. Durch das für den Kabelanschluß verwendete Schrumpfschlauchstück wird zudem in einfacher Weise auch eine gute Kabelzugentlastung und gleichzeitig eine elektrische Verbindung zwischen dem Kabelschirm und dem Stekkergehäuse erreicht. Dies stellt eine besonders kostengünstige Kabelverbindung für geschirmte Kabelstecker dar.

Zweckmäßigerweise ist das Steckergehäuse an zwei einander gegenüberliegenden Seiten mit seitlichen, senkrecht zur Steckrichtung abstehenden und gegeneinander versetzten Laschen ausgebildet, die mit einer Durchtrittsbohrung für eine Schraube zur Schraubbefestigung des Kabelsteckers an einem im Bereich des Gegensteckverbinders vorgesehenen Befestigungselement versehen sind. Eine derartige Anordnung von Befestigungslaschen ermöglicht eine Schraubbefestigung von besonders eng benachbarten Kabelsteckern.

Im Hinblick auf die elektromagnetische Abschirmung des Kabelsteckers ist es vorteilhaft, wenn das Steckergehäuse an einer an einer Unterlage, z. B. an einer Baugruppen - oder Gerätefrontplatte anliegenden Seite mit einem auf den Gegensteckverbinder aufsteckbaren rahmenartigen Leistenkörper für die Steckkontakte ausgebildet ist. Auf diese Weise sind auch die Steckkontakte des Kabelsteckers im Bereich der Verbindung mit dem Gegensteckverbinder zuverlässig abgeschirmt.

Ferner kann es in Fällen, in denen ein Kontaktgehäuse oder mehrere Kontaktgehäuse des Kabelsteckers mit Steckkontakten bestückt sind, die verschiedene Signalzweige bilden, vorteilhaft sein, wenn der rahmenartige Leistenkörper an zwei einander gegenüberliegenden Seitenflächen mit jeweils einer in Steckrichtung verlaufenden, zur Steckseite hin offenen Ausnehmung versehen ist. In diesem Fall kann eine zum Beispiel beidseitig leitend ausgebildete Baugruppe in die Ausnehmungen des rahmenartigen Leistenkörpers zwischen die Steckkontakte verschiedener Signalzweige geführt werden und diese Steckkontakte dann gegeneinander abschirmen.

Weitere vorteilhafte Ausgestaltungen des Gegenstandes des Anspruchs 1 sind in den übrigen Unteransprüchen angegeben.

Ein Ausführungsbeispiel eines erfindungsgemäßen Kabelsteckers ist im folgenden anhand der Zeichnung näher beschrieben. Es zeigen
- Figur 1: einen einzelnen Kabelstecker in perspektivischer Darstellung,
- Figur 2: eine mehr schematische Schnittdarstellung einer Steckverbindung mit zwei nahe nebeneinander angeordneten Kabelsteckern, die in entsprechende Gegensteckverbinder eingesteckt sind, und
- Figur 3: eine Schnittdarstellung durch einen Kabelstecker der Anordnung nach Figur 2 in Seitenansicht.

Der Kabelstecker 1 umfaßt ein Steckergehäuse 2, das aus zwei leitenden oder leitend ausgebildeten Teilen, zum Beispiel aus Metall oder metallisiertem Kunststoff, besteht. Die beiden Teile des Steckergehäuses 2 können von Halbschalen gebildet werden oder - wie bei der Ausführungsform in Figur 1 - aus einem Hohlteil 3 als Grundkörper mit aufgesetztem Deckel 4 bestehen. Das Steckergehäuse 2 enthält mehrere Kontaktgehäuse 5 (Figur 2, 3), die aus Isoliermaterial bestehen und bei der Ausführungsform in den Figuren 2 und 3 zum Beispiel von einzelnen aufeinander gestapelt im Steckergehäuse montierten Lamellenmodulen gebildet sind. Die Kontaktgehäuse 5 weisen eine Vielzahl von vorbestückten Steckkontakten 6 auf, welche einerseits lamellenweise mit den Adern 7 eines Kabels 8 verbunden sind und andererseits Kontaktelemente, zum Beispiel messer- bzw. stiftförmige oder buchsenförmige Kontaktelemente bilden, die in komplementäre Kontaktelemente eines Gegensteckverbinders 9, zum Beispiel einer Federleiste, einsteckbar sind. Das Steckergehäuse 2 umfaßt bei der Ausführungsform in Figur 1 im wesentlichen zwei Bereiche, nämlich einen anschlußseitigen Gehäusebereich 10 für den Anschluß des Kabels 8 und die Aufnahme der Kontaktgehäuse 5 sowie einen steckseitigen Gehäusebereich 11, ebenfalls für die Aufnahme der Kontaktgehäuse 5 und der Steckkontakte 6 sowie für die Steckverbindung mit einem Gegensteckverbinder. Der anschlußseitige Gehäusebereich 10 besteht aus einem Körper, der im wesentlichen von zwei dachartig zueinander angeordneten Schrägflächen 12 und 13, die von kurzen, hier zueinander parallelen Seitenflächen 14 und 15 ausgehen, und zwei der Körperform angepaßten Flachseiten gebildet wird. Dabei kann die dem Betrachter der Figur 1 zugewandte Flachseite des Steckergehäuses 2 von dem zum Beispiel schraubbar am Grundkörper befestigten Deckel 4 gebildet sein. Eine der beiden Schrägflächen des anschlußseitigen Gehäusebereiches 10, hier die Schrägfläche 12, ist mit einem buchsenförmigen Anschlußstutzen 16 ausgebildet, der hier im rechten Winkel von dieser Schrägfläche abragt und etwa mittig oder im "Dachfirstbereich" des anschlußseitigen Gehäusebereiches 10 angeordnet ist. Der Anschlußstutzen 16 dient der Einführung und dem Anschluß eines vieladrigen Kabels 8, welches an seinem anzuschließenden Ende auf einer bestimmten Länge vom Kabelmantel 17 befreit ist. Das Kabelende ist soweit in den Anschlußstutzen 16 eingeführt, daß ein Teilbereich des freigelegten Kabelschirmes 18 aus dem Anschlußstutzen 16 herausragt. Zur mechanischen und elektrischen Verbindung des Kabelendes bzw. des Kabelschirmes 18 mit dem Anschlußstutzen 16 des Steckergehäuses 2 ist als einziges Verbindungselement ein Schrumpfschlauchstück 19 vorgesehen, das an seiner Innenseite mit elektrisch leitfähigem Klebstoff ausgebildet ist. Das Schrumpfschlauchstück 19 ist dabei derart an dem Kabelende angeordnet, daß es mit seinen endseitigen Abschnitten 20, 21 den Kabelmantel 17 bzw. den Anschlußstutzen 16 und mit einem mittleren Abschnitt 22 den freigelegten Kabelschirm 18 umfaßt, wobei bei unter Wärmeeinwirkung auf das Kabelende aufgeschrumpftem Schrumpfschlauchstück 19 im mittleren Abschnitt 22 eine Einschnürung 23 gebildet ist. Wie die Figur 2 deutlich zeigt, ist der Innendurchmesser des Anschlußstutzens 16 im Hinblick auf einen zuverlässigen Kabelanschluß zweckmäßigerweise an den Kabeldurchmesser im Bereich des freigelegten Kabelschirmes 18 angepaßt.

Ferner ist das Steckergehäuse 2 des Kabelsteckers 1 an einer an einer Unterlage 24 anliegenden Unterseite 25 des anschlußseitigen Gehäusebereiches 10 mit einem auf den Gegensteckverbinder 9 aufsteckbaren rahmenartigen Leistenkörper 26 für die Steckkontakte 6 ausgebildet. Dieser Leistenkörper 26 ist bei der dargestellten Ausführungsform an zwei einander gegenüberliegenden Seitenflächen 27, 28 mit jeweils einer in Steckrichtung verlaufenden, zur Steckseite hin offenen Ausnehmung 29 bzw. 30 versehen. Die zueinander fluchtend angeordneten Ausnehmungen 29, 30 befinden sich damit genau in Höhe eines Zwischenraumes, der zwischen jeweils zwei parallelen Reihen 31 und 32 von Steckkontakten 6 gebildet ist, die hier zwei gegeneinander abzuschirmende Signalzweige bilden. Fluchtend zu den Ausnehmungen 29, 30 sind hier - wie insbesondere die Figur 3 zeigt - die Kontaktgehäuse 5 steckseitig ebenfalls mit einer Ausnehmung 33 versehen, so daß in die Ausnehmungen 29, 30 des Leistenkörpers 26 und in die Ausnehmung 33 der Kontaktgehäuse 5 eine beidseitig leitend beschichtete Baugruppe 34 zur Abschirmung der beiden Signalzweige gegeneinander eingeführt werden kann. Bei der dargestellten Ausführungsform nach Figur 3 ist auf jeder Seite der Baugruppe 34 jeweils ein Gegensteckverbinder 9, zum Beispiel eine Federleiste, beispielsweise in SMD-Technik, angebracht, wobei die Gegensteckverbinder 9 eine hochpolige, geschirmte Steckverbindung mit einem Kabelstecker 1 bilden. Bei einer wie in Figur 3 dargestellten Anordnung wird die Hochpoligkeit durch kleine Rasterabstände (bis 1 mm) erreicht, wobei bei Bedarf an Abschirmung Zwischenkontakte an Masse gelegt werden können. In diesem Fall ist dann zum Beispiel jede zweite Spalte von Steckkontakten 6 kein Signalzweig, sondern sie wird an Masse gelegt, wobei die entsprechenden Kontaktelemente des Gegensteckverbinders dann ebenfalls Massekontakte sind.

Zur Befestigung eines Kabelsteckers 1 an der Unterlage, zum Beispiel an der Frontplatte 24 der Baugruppe 34, ist der anschlußseitige Gehäusebereich 10 des Steckergehäuses 2 an seinen einander gegenüberliegenden kurzen Seitenflächen 14 und 15 mit seitlichen Laschen 35 ausgebildet, die senkrecht zur Steckrichtung abstehen und gegeneinander versetzt angeordnet sind und außerdem jeweils mit einer Durchtrittsbohrung 36 für eine Schraube 37 versehen sind, welche zur Schraubbefestigung des Kabelsteckers 1 an im Bereich des Gegensteckverbinders 9 vorgesehenen Befestigungselementen 38 dienen. Diese Befestigungselemente 38 bestehen zum Beispiel aus einer Hülse mit Innengewinde, einer Mutter oder einem Blechwinkel mit Gewindedüse, wobei für die Befestigung eines Kabelsteckers jeweils zwei Befestigungselemente 38 beidseitig eines Gegensteckverbinders 9 auf der Baugruppe 34 montiert sind. Auf diese Weise können Steckergehäuse von Kabelsteckern eng benachbart mit der zwischen den Laschen 35 und den Befestigungselementen 38 liegenden Frontplatte 24 kontaktiert werden. Die in Figur 2 dargestellte Steckverbindung läßt sich durch die vorteilhafte Ausbildung des Steckergehäuses der Kabelstecker und der Kabelanschlüsse bei engen Einbaubedingungen mit einer Bauhöhe H von nur etwa 40 mm inklusive Frontplatte 24 realisieren.

### Bezugszeichenliste

- 1: Kabelstecker
- 2: Steckergehäuse
- 3: Hohlteil
- 4: Deckel
- 5: Kontaktgehäuse
- 6: Steckkontakte
- 7: Kabeladern
- 8: Kabel
- 9: Gegensteckverbinder
- 10: anschlußseitiger Gehäusebereich
- 11: steckseitiger Gehäusebereich
- 12, 13: Schrägflächen
- 14, 15: kurze Seitenflächen
- 16: Anschlußstutzen
- 17: Kabelmantel
- 18: Kabelschirm
- 19: Schrumpfschlauchstück
- 20, 21: endseitige Abschnitte
- 22: mittlerer Abschnitt
- 23: Einschnürung
- 24: Unterlage
- 25: Unterseite
- 26: Leistenkörper
- 27, 28: Seitenflächen
- 29, 30, 33: Ausnehmungen
- 31, 32: Steckkontakte-Reihen
- 34: Baugruppe
- 35: Laschen
- 36: Durchtrittsbohrung
- 37: Schraube
- 38: Befestigungselemente
- H: Bauhöhe

## Patentansprüche

1. Hochpoliger geschirmter Kabelstecker (1) mit einem aus zwei leitenden oder leitend ausgebildeten Teilen bestehenden Steckergehäuse (2), das an zwei einander gegenüberliegenden Seiten mit Schrägflächen (12, 13) ausgebildet ist und das mehrere Kontaktgehäuse (5) aus Isoliermaterial enthält, welche eine Vielzahl von an Adern (7) des Kabels (8) angeschlossenen, mit Kontaktelementen eines Gegensteckverbinders (9) verbindbaren Steckkontakten (6) aufweisen,
**dadurch gekennzeichnet,**
daß die beiden einander gegenüberliegenden Gehäuseseiten im wesentlichen von den dachartig zu einander angeordneten Schrägflächen (12, 13) gebildet sind und von einer Schrägfläche (12) ein Anschlußstutzen (16) abragt, daß das Kabel (8) mit einem Ende, an welchem der Kabelschirm (18) vom Kabelmantel (17) befreit ist, soweit in den Anschlußstutzen (16) eingeführt ist, daß ein Teilbereich des freigelegten Kabelschirmes (18) aus dem Anschlußstutzen (16) herausragt und daß zur mechanischen und elektrischen Verbindung des Kabelendes bzw. des Kabelschirmes (18) mit dem Anschlußstutzen (16) ein an der Innenseite mit elektrisch leitfähigem Klebstoff ausgebildetes Schrumpfschlauchstück (19) vorgesehen und derart an dem Kabel (8) angeordnet ist, daß es mit seinen endseitigen Abschnitten (20, 21) den Anschlußstutzen (16) bzw. den Kabelmantel (17) und mit einem mittleren Abschnitt (22) den freigelegten Kabelschirm (18) umfaßt.

2. Kabelstecker nach Anspruch 1,
**dadurch gekennzeichnet,**
daß der mittlere Abschnitt (22) des Schrumpfschlauchstückes (19) eine Einschnürung (23) zwischen dem Kabelmantel (17) und dem Anschlußstutzen (16) bildet.

3. Kabelstecker nach Anspruch 1 oder 2,
**dadurch gekennzeichnet,**
daß das Steckergehäuse (2) an zwei einander gegenüberliegenden Seiten (14, 15) mit seitlichen, senkrecht zur Steckrichtung abstehenden und gegeneinander versetzten Laschen (35) ausgebildet ist, die mit einer Durchtrittsbohrung (36) für eine Schraube (37) zur Schraubbefestigung des Kabelsteckers (1) an einem im Bereich des Gegensteckverbinders (9) vorgesehenen Befestigungselement (38) versehen sind.

4. Kabelstecker nach einem der Ansprüche 1 bis 3,
**dadurch gekennzeichnet,**
daß das Steckergehäuse (2) an einer an einer Unterlage (24), z. B. an einer Baugruppen- oder Gerätefrontplatte anliegenden Seite (25) mit einem auf den Gegensteckverbinder (9) aufsteckbaren rahmenartigen Leistenkörper (26) für die Steckkontakte (6) ausgebildet ist.

5. Kabelstecker nach Anspruch 4,
**dadurch gekennzeichnet,**
daß der rahmenartige Leistenkörper (26) an zwei einander gegenüberliegenden Seitenflächen (27, 28) mit jeweils einer in Steckrichtung verlaufenden, zur Steckseite hin offenen Ausnehmung (29, 30) versehen ist.

6. Kabelstecker nach einem der vorhergehenden Ansprüche,
**dadurch gekennzeichnet,**
daß die Kontaktgehäuse (5) aus einzelnen aufeinander gestapelten Lamellen bestehen.

7. Kabelstecker nach einem der vorhergehenden Ansprüche,
**dadurch gekennzeichnet,**
daß der Innendurchmesser des Anschlußstutzens (16) an den Kabeldurchmesser im Bereich des freigelegten Kabelschirmes (18) angepaßt ist.

## Claims

1. Multipole shielded cable connector (1) with a connector housing (2) consisting of two conductive or conductively formed parts, which housing is formed with oblique faces (12, 13) on two mutually opposed sides and contains a plurality of contact housings (5) made of insulating material and having a large number of plug contacts (6) which can be connected to contact elements of a mating connector (9) and are connected to strands (7) of the cable (8),
characterised in that
the two mutually opposed housing sides are substantially formed by the oblique faces (12, 13) arranged in roof-like manner to one another and a fitting (16) projects from an oblique face (12), in that the cable (8) is introduced with one end, at which the cable shield (18) is freed from the cable sheath (17) into the fitting (16), until a partial region of the exposed cable shield (18) projects from the fitting (16) and in that a piece of shrinkdown tubing (19) formed on the inside with electrically conductive adhesive is provided for mechanical and electrical connection of the cable end or of the cable shield (18) to the fitting (16) and is arranged on the cable (8) in such a way that it encloses with its end portions (20, 21) the fitting (16) or the cable sheath (17) and with a middle portion (22) the exposed cable shield (18).

2. Cable connector according to claim 1, characterised in that the middle portion (22) of the piece of shrinkdown tubing (19) forms a constriction (23) between the cable sheath (17) and the fitting (16).

3. Cable connector according to claim 1 or 2, characterised in that the connector housing (2) is formed on two mutually opposed sides (14, 15) by lateral brackets (35) which protrude perpendicular to the direction of insertion, are offset from one another, and are provided with a through-hole (36) for a screw (37) for screwing the cable connector (1) to a securing element (38) provided in the region of the mating connector (9).

4. Cable connector according to one of claims 1 to 3, characterised in that the connector housing (2) is formed on a side (25) connected to a base (24), for example to a module or device front plate, by a frame-like strip element (26) which can be slipped onto the mating connector (9) for the plug-in contacts (6).

5. Cable connector according to claim 4, characterised in that the frame-like strip element (26) is provided on two mutually opposed side faces (27, 28) with a recess (29, 30) running in the direction of insertion and open towards the insertion side in each case.

6. Cable connector according to one of the preceding claims, characterised in that the contact housings (5) consist of individual sheets which are stacked on one another.

7. Cable connector according to one of the preceding claims, characterised in that the internal diameter of the fitting (16) is adapted to the cable diameter in the region of the exposed cable shield (18).

## Revendications

1. Connecteur de câbles multipolaire blindé (2) comportant un boîtier de connecteur composé de deux parties conductrices ou de forme conductrice, comportant des surfaces inclinées (12, 13) au niveau de deux côtés opposés, et contenant plusieurs boîtiers de contact (5) composés de matériau isolant, comportant une multitude de contacts à fiches (6) raccordés aux conducteurs (7) du câble (8) et pouvant être connectés avec les éléments de contact d'un connecteur à fiches opposé (9),
caractérisé en ce que
les deux côtés opposés du boîtier sont formés pour l'essentiel par les surfaces inclinées (12, 13) agencées en forme de toit et en ce qu'un élément de raccordement (16) déborde d'une surface inclinée (12), une extrémité du câble (8) sur laquelle le blindage du câble (18) est dégagé de la gaine du câble (17) étant insérée dans l'élément de raccordement (16) sur une distance telle qu'une section partielle du blindage du câble dégagée (18) déborde de l'élément de raccordement (16), le raccordement mécanique et électrique de l'extrémité du câble ou du blindage du câble (18) avec l'élément de raccordement (16) étant assuré par un morceau de gaine rétrécissable (19) comportant sur son côté intérieur de la colle électriquement conductrice, agencé sur le câble (8) de sorte à entourer l'élément de raccordement (16) ou la gaine du câble (17) avec ses sections d'extrémité (20, 21) et le blindage du câble dégagé (18) avec sa section médiane (22).

2. Connecteur de câbles selon la revendication 1, caractérisé en ce que la section médiane (22) du morceau de gaine rétrécissable (19) forme un rétrécissement (23) entre la gaine du câble (17) et l'élément de raccordement (16).

3. Connecteur de câbles selon les revendications 1 ou 2, caractérisé en ce que le boîtier de connecteur (2) comporte au niveau de deux côtés opposés (14, 15) des languettes latérales (35), débordant verticalement par rapport à la direction d'enfichage et décalées l'une par rapport à l'autre, comportant un alésage de passage (36) pour une vis (37) en vue de la fixation par vis du connecteur de câbles (1) à un élément de fixation (38) agencé dans la section du connecteur à fiches opposé (9).

4. Connecteur de câbles selon l'une des revendications 1 à 3, caractérisé en ce que le boîtier de connecteur (2) comporte au niveau d'un côté (25) adjacent à une base (24), par exemple à un panneau frontal d'un module ou d'un dispositif, un corps de réglette (26) en forme de cadre pour les contacts à fiches (6) enfichable sur le connecteur à fiches opposé (9).

5. Connecteur de câbles selon la revendication 4, caractérisé en ce que le corps de réglette en forme de cadre (26) comporte au niveau de deux surfaces latérales opposées (27, 28) un évidement (29, 30) s'étendant dans une direction d'enfichage, ouvert vers le côté d'enfichage.

6. Connecteur de câbles selon l'une des revendications précédentes, caractérisé en ce que les boîtiers de contacts (5) sont composées de lamelles individuelles empilées.

7. Connecteur de câbles selon l'une des revendications précédentes, caractérisé en ce que le diamètre intérieur de l'élément de raccordement (16) est adapté au diamètre du câble dans la zone du blindage du câble dégagé (18).
